# EUROPÄISCHE PATENTSCHRIFT

(11) **EP 0 162 833 B1**
(45) Veröffentlichungstag und Bekanntmachung des Hinweises auf die Patenterteilung: **18.05.1988**
(21) Anmeldenummer: 85890088.9
(22) Anmeldetag: 03.04.1985
(51) Int. Cl.: F04B 39/02, F04B 35/00, F02B 63/06, F01M 13/00

(54) **Kolbenverdichter**
Piston compressor
Compresseur à piston

(30) Priorität: 06.04.1984 AT 1176/84
(43) Veröffentlichungstag der Anmeldung: 27.11.1985
(73) Patentinhaber: HOERBIGER VENTILWERKE AKTIENGESELLSCHAFT, 1110 Wien (AT)
(72) Erfinder: Bauer, Friedrich, Dr. Dipl.-Ing., A-1238 Wien (AT); Hofstädter, Günter, A-1120 Wien (AT)
(74) Vertreter: Klein, Adam, Dipl.Ing.

(56) Entgegenhaltungen:
- FR-A- 2 040 514
- GB-A- 600 460

## Beschreibung

Die Erfindung bezieht sich auf einen Kolbenverdichter für gasförmige Medien, z. B. Bremsluftverdichter für Kraftfahrzeuge, mit einer Schmiermittelpumpe, die Schmiermittel aus einem extern angeordneten Vorratsbehälter durch einen Schmiermittelkreislauf des Verdichters fördert, wobei ein Rücklaufkanal für das Schmiermittel aus der Kurbelkammer des Verdichters zum Vorratsbehälter vorgesehen ist, wobei in dem Rücklaufkanal, der mit Gefälle in den tiefer angeordneten Vorratsbehälter zurückgeführt ist, ein selbsttätiges Rückschlagventil eingebaut ist, das den Durchlaß des Rücklaufkanals in Richtung zur Kurbelkammer des Verdichters sperrt.

Ein Kolbenverdichter dieser Bauart ist aus der FR-A-2 040 514 (Fig 3) schon bekannt. Bei dieser bekannten Ausführung sind Vorkehrungen getroffen, um in der Kurbelkammer ein konstantes Niveau des Schmiermittels aufrecht zu erhalten. Auf diesem Niveau befindet sich die Mündung des Rücklaufkanals. Ferner ist die Kurbelkammer des Verdichters zusätlich zu dem in dem Rücklaufkanal für das Schmiermittel eingebauten Rückschlagventil mit einem in Richtung zum Innenraum der Kurbelkammer öffnenden weiteren Rückschlagventil versehen, das mit der Saugleitung des Verdichters oder mit der freien Atmosphäre in Verbindung steht. Beim Förderhub des Verdichterkolbens öffnet sich das weitere Rückschlagventil und es wird Luft in das Innere der Kurbelkammer gesaugt. Beim anschließenden Saughub schließt dieses Rückschlagventil und die Luft in der Kurbelkammer wird verdichtet, so daß in dieser ein Überdruck entsteht, der die Rückführung des überschüssigen Schmiermittels in den Vorratsbehälter bewirkt.

Der Einlass dieses Verdichters ist nicht geregelt. Andere Ausführungsformen in FR-A-2 040 514 haben keine Schmiermittel-Pumpe. Der Kurbelkasten ist dicht und bewirkt das Ansaugen und die Rückförderung des Schmieröles.

Bei dem aus der GB-A-600 460 bekannten Kompressor wird gleichfalls der durch die Kolbenbewegungen in der Kurbelkammer entstehende Überdruck für die Förderung von Schmiermittel verwendet. Der Vorratsbehälter für das Schmiermittel schließt dort unmittelbar an den Boden der Kurbelkammer an und ist mit dieser über ein verhältnismäßig großes Rückschlagventil mit schwacher Feder verbunden. Bei jedem Ansaughub des Kolbens wird über dieses Rückschlagventil Luft aus der Kurbelkammer in den Vorratsbehälter gedrückt und in diesem ein Überdruck erzeugt. Dieser Überdruck fördert das Schmiermittel aus dem Vorratsbehälter über ein Steigrohr und daran anschließende Kanäle zu den Schmierstellen der Kurbelwellenlager.

Es wurde nun festgestellt, daß es bei den bekannten Kolbenverdichtern zu einer Unerwünschten Anreicherung von Schmiermittel im Arbeitsraum des Verdichters, also im Zylinderraum oberhalb des Kolbens, kommt. Dieses überschüssige Schmiermittel führt zu einer Überölung und wird z. B. bei Bremsluftverdichtern von Kraftfahrzeugen ins Freie abgeblasen. Da die Bremsluftverdichter in der Regel an den Ölkreislauf der Kraftfahrzeugmotoren angeschlossen sind, ergibt sich ein erhöhter Verbrauch an Motoröl des Kraftfahrzeugmotors. Außerdem führt die überölte Luft zu einer Verschmutzung der Umwelt, insbesondere öffentlicher Verkehrflächen, wie z. B. in Parkbuchten von Autobushaltestellen, wo die die überölte Luft auf den Boden abgeblasen wird. Dieses Problem konnte auch nicht durch eine Verringerung der Schmiermittelzufuhr zum Verdichter gelöst werden, da hierbei die Gefahr des Heißlaufens des Verdichters besteht. Eine Rückführung der das Öl mitführenden überschussigen Luft in den Saugstutzen des Kraftfahrzeugmotors ist nicht nur aufwendig, sondern wird auch von den Motorherstellern abgelehnt, weil außer der überölten Luft auch Ölkohle und andere Verunreinigungen in den Brennraum des Motors gelangen können. Diese Nachteile sind in besonderem Maß bei Verdichtern auffällig, die mit einer Einrichtung zur Regelung der Fördermenge versehen sind, weil im Regelbetrieb und im Leerlauf des Verdichters die überschüssige Luft meist unmittelbar ins Freie abgeblasen wird.

Der Erfindung liegt die Aufgabe zugrunde, eine einfache Maßnahme anzugeben, durch die eine unerwünschte Anreicherung von Schmiermittel im Verdichter und in dem geförderten Gas verhindert wird, ohne auf eine an sich bekannte Regelung verzichten zu müssen.

Diese Aufgabe wird mit der Erfindung dadurch gelöst, daß der Verdichter mit einer Einrichtung zur Regelung der Fördermenge versehen ist und die Kurbelkammer des Verdichters bis auf die Zu-und Abführung des Schmiermittels dicht abgeschlossen ist. Durch diese einfache Maßnahme wird in überraschender Weise eine Überölung des Verdichters und des zerdichteten Gases wirksam vermieden, ohne die ausreichende Schmierung des Verdichters zu beeinträchtigen. Die Erfindung geht dabei von der Erkenntnis aus, daß im Regelbetrieb oder bei Leerlauf des Verdichters, z. B. bei gedrosselter oder abgeschlossener Ansaugleitung, im Arbeitsraum des Verdichters oberhalb des Kolbens ein Unterdruck entsteht und daß bei gleichzeitigem Überdruck in der Kurbelkammer in dieser vorhandenes Schmiermittel den Zylinderwänden entlang nach oben in den Arbeitsraum des Verdichters wandert. Bei der erfindungsgemäßen Ausbildung läßt das in den Rücklaufkanal eingebaute Rückschlagventil das Schmiermittel ungehindert zum Vorratsbehälter zurückströmen, die abgeschlossene Ausführung der Kurbelkammer verhindert aber gleichzeitig, daß beim Verdichtungshub des Kolbens Luft in die Kurbelkammer zurückgesaugt wird. Es wird also in der Kurbelkammer des Verdichters ein Unterdruck erzeugt und dadurch verhindert, daß beim Ansaughub des Verdichters ein Druckgefälle zwischen der Kurbelkammer und dem Arbeitsraum des Verdichters entsteht, welches die Ursache dafür ist, daß Schmiermittel in das geförderte Gas gelangt.

Eine einfache Ausführungsform der Erfindung besteht darin, daß der Rücklaufkanal von einer Öffnung in der Wand der Kurbelkammer des Verdichters und einer damit in Verbindung stehenden Abflußbohrung in einem mit dem Kurbelgehäuse verbundenen Maschinenteil gebildet ist, wobei das Rückschlagventil aus einer zwischen dem Kurbelgehäuse und dem mit diesem verbundenen Maschinenteil befestigten flexiblen Ventilzunge besteht, die die Öffnung in der Wand der Kurbelkammer steuert. Das bei dieser Ausführung verwendete Rückschlagventil ist besonders einfach und besteht praktisch nur aus einer flexiblen Ventilzunge. Diese Ausführungsform eignet sich insbesondere für Bauarten, bei denen der Verdichter unmittelbar an das Gehause eines Antriebsmotors angebaut ist. Die Abflußbohrung kann dabei unmittelbar in das Kurbelgehäuse des Antriebsmotors münden. Das erfindungsgemäß vorgesehene Rückschlagventil kann aber auch in eine Rohrleitung, z. B. in deren Verschraubung, eingebaut sein, wobei es zweckmäßig als Ventileinsatz ausgeführt ist.

Eine bevorzugte Anwendung der Erfindung sind die Bremsluftverdichter für Kraftfahrzeuge, die vom Kraftfahrzeugmotor angetrieben sowie von dessen Schmiermittelpumpe mit Schmiermittel versorgt sind. Erfindungsgemäß ist hiebei das Rückschlagventil in den aus der Kurbelkammer des Verdichters zum Ölsumpf des Kraftfahrzeugmotors zurückgeführten Rücklaufkanal eingebaut. Das Rückschlagventil verhindert eine Überölung der geförderten Druckluft und damit eine Umweltverschmutzung durch die von den Kraftfahrzeugen abgeblasene Bremsluft.

Weitere Einzelheiten und Vorteile der Erfindung ergeben sich aus der nachfolgenden Beschreibung von Ausführungsbeispielen, die in der Zeichnung dargestellt sind. In dieser zeigt Fig. 1 in schematischer Darstellung einen an einen Antriebsmotor angebauten erfindungsgemäßen Kolbenverdichter in Seitenansicht und Fig. 2 eine Ausführungsform des Rückschlagventils in einem Längsschnitt.

In Fig. 1 ist ein Verbrennungsmotor 1, z. B. ein Kraftfahrzeugmotor, gezeigt, an dessen Motorgehäuse über eine Konsole 2 ein Verdichter 3, z. B. ein Bremsluftverdichter, angebaut ist. Der Verdichter 3 ist vom Motor 1 über einen Antriebsriemen 4 angetrieben. Die Schmierung des Verdichters 3 erfolgt über eine extern angeordnete Schmiermittelpumpe 5, die im Ausführungsbeispiel im Kurbelgehäuse 6 des Verbrennungsmotors 1 angeordnet ist und zugleich den Schmiermittelkreislauf des Motors 1 versorgt. Die Schmiermittelpumpe 5 saugt das Schmiermittel aus dem Ölsumpf 7 des Motors 1 an und fördert es über eine Schmiermittelleitung 8 zur Kurbelkammer 9 des Verdichters 3. Dort wird das unter Druck stehende Schmiermittel durch Schmiermittelkanäle an die zu schmierenden Stellen verteilt und von diesen in der Kurbelkammer 9 versprüht, wobei auch die Zylinderwand mit Schmiermittel versorgt wird. Aus der Kurbelkammer 9 führt ein Rücklaufkanal 10 in das Kurbelgehäuse 6 des Motors 1 zurück.

In den Rücklaufkanal 10, der In Fig. 1 aus einer Rohrleitung besteht, ist ein selbsttätiges Rückschlagventil 11 eingebaut, das den Durchlaß des Rücklaufkanals 10 in Richtung zur Kurbelkammer 9 des Verdichters 3 sperrt. Das Rückschlagventil 11 kann einfach ausgebildet sein, so daß es in die Verschraubung der Rohrleitung, die den Rücklaufkanal 10 bildet, eingesetzt werden kann. In Fig. 2 ist eine Ausführungsform gezeigt, bei der der Rücklaufkanal 10 von einer Öffnung 12 in der Wand der Kurbelkammer 9 des Verdichters 3 und einer damit in Verbindung stehenden Abflußbohrung 13 in der den Verdichter tragenden Konsole 2 gebildet ist. Das Rückschlagventil 11 besteht hiebei aus einer flexiblen Ventilzunge 14, die zwischen der Konsole 2 und dem Kurbelgehäuse 15 des Verdichters 3 an der Kurbelkastenwand angenietet ist. Die Ventilzunge 14 steuert mit ihrem freien Ende die Öffnung 12 in der Wand der Kurbelkammer 9. Der Raum für die Hubbewegung der Ventilzunge 14 ist in einer Dichtung 16 ausgespart, die zwischen der Konsole 2 und dem Kurbelgehäuse 15 eingespannt ist.

Bei laufendem Motor 1 wird der Verdichter 3 über den Antriebsriemen 4 angetrieben. Gleichzeitig fördert die Schmiermittelpumpe 5 über die Schmiermittelleitung 8 Öl zum Verdichter 3, das sich dort nach Schmierung der Lager und des Zylinders in der Kurbelkammer 9 sammelt. Aus dieser fließt das Öl über den Rücklaufkanal 10 zum Ölsumpf 7 im Kurbelgehäuse 6 des Motors 1 zurück. Das Rückschlagventil 11 sperrt den Durchlaß des Rücklaufkanals 10 in Richtung der Kurbelkammer 9, so daß zwar das Öl und auch Luft aus der Kurbelkammer 9 des Verdichters 3 in das Kurbelgehäuse 6 des Motors 1 fließen können, ein Durchfluß in der Gegenrichtung aber nicht möglich ist. Wenn sich also der Kolben des Verdichters 3 beim Saughub nach unten in die Kurbelkammer 9 bewegt und in dieser eine Druckerhöhung verursacht, öffnet das Rückschlagventil 11, so daß Luft und Öl entweichen können. Beim anschließenden Druckhub des Verdichters, bei dem der Kolben sich nach oben aus der Kurbelkammer 9 hinausbewegt, kann aber keine Luft zuströmen, so daß in der Kurbelkammer 9 ein leichter unterdruck entsteht. Auf diese Weise wird ein Überdruck in der Kurbelkammer 9 verhindert. Es herrscht in dieser auch im Regel betrieb und im Leerlauf des Verdichters 3 ein Druck, der nicht oder höchstens kurzzeitig höher ist als der Druck im Arbeitsraum des Verdichters 3. Dadurch wird verhindert, daß Schmieröl aus der Kurbelkammer 9 der Zylinderwand entlang in den Arbeitsraum des Verdichters und aus diesem in die geförderte Druckluft gelangt.

Die erfindungsgemäße Maßnahme zur Verhinderung der Überölung des geförderten Mediums kann nicht nur bei Bremsluftverdichtern vorteilhaft angewendet werden sondern auch bei anderen Luft- und Gasverdichtern, z. B. bei Kältemittelverdichtern, um zu verhindern, daß Schmiermittel in das Kältemittel gelangt.

## Patentansprüche

1. Kolbenverdichter für gasförmige Medien, z. B. Bremsluftverdichter für Kraftfahrzeuge, mit einer Schmiermittelpumpe (5), die Schmiermittel aus einem extern angeordneten Vorratsbehälter (6, 7) durch einen Schmiermittelkreislauf (8) des Verdichters (3) fördert, wobei ein Rücklaufkanal (10) für das Schmiermittel aus der Kurbelkammer (9) des Verdichters (3) zum Vorratsbehälter (6, 7) vorgesehen ist, wobei in den Rücklaufkanal (10) der mit Gefälle in den tiefer angeordneten Vorratsbehälter (6, 7) zurückgeführt ist, ein selbsttätiges Rückschlagventil (11) eingebaut ist, das den Durchlaß des Rücklaufkanals (10) in Richtung zur Kurbelkammer (9) des Verdichters (3) sperrt, dadurch gekennzeichnet, daß der Verdichter (3) mit einer Einrichtung zur Regelung der Fördermenge versehen ist und die Kurbelkammer (9) des Verdichters (3) bis auf die Zu- und Abführung des Schmiermittels dicht abgeschlossen ist.

2. Kolbenverdichter nach Anspruch 1, dadurch gekennzeichnet, daß der Rücklaufkanal (10) von einer Öffnung (12) in der Wand der Kurbelkammer (9) des Verdichters (3) und einer damit in Verbindung stehenden Abflußbohrung (13) in einem mit dem Kurbelgehäuse (15) verbundenen Maschinenteil (2) gebildet ist, wobei das Rückschlagventil (11) aus einer zwischen dem Kurbelgehäuse (15) und dem mit diesem verbundenen Maschinenteil (2) befestigten flexiblen Ventilzunge (14) besteht, die die Öffnung (12) in der Wand der Kurbelkammer (9) steuert.

3. Kolbenverdichter nach Anspruch 1 oder 2, der als Bremsluftverdichter für Kraftfahrzeuge ausgebildet und vom Kraftfahrzeugmotor angetrieben sowie von dessen Schmiermittelpumpe mit Schmiermittel versorgt ist, dadurch gekennzeichnet, daß der Rücklaufkanal (10), in den das Rückschlagvenil (11) eingebaut ist, aus der Kurbelkammer (9) des Verdichters (3) zum Ölsumpf (7) des Kraftfahrzeugmotors (1) zurückgeführt ist.

## Claims

1. A piston compressor for gaseous media, for example a brake air-compressor for motor vehicles, with a lubricant pump (5), which conveys lubricant from an externally mounted storage tank (6, 7) through a lubricant circuit (8) of the compressor (3), a return-flow duct (10) for the lubricant being provided from the crank chamber (9) of the compressor (3) to the storage tank (6, 7), and an automatic non-return valve (11), which blocks the passage of the return-flow duct (10) in the direction of the crank chamber (9) of the compressor (3), being inserted in the return-flow duct (10) which leads back with a drop to the storage tank (6, 7) which is situated at a lower level, characterized in that the compressor (3) is provided with a device for regulating the quantity conveyed and the crank chamber (9) of the compressor (3) is tightly sealed until the lubricant is supplied and removed.

2. A piston compressor according to Claim 1, characterized in that the return-flow duct (10) is formed by an opening (12) in the wall of the crank chamber (9) of the compressor (3) and an outflow bore (13) connected thereto in a machine part (2) connected to the crankcase (15), the non-return valve (11) comprising a flexible valve tongue (14) which is secured between the crankcase (15) and the machine part (2) connected thereto and which controls the opening (12) in the wall of the crank chamber (9).

3. A piston compressor according to Claim 1 or 2, which is designed as a brake air-compressor for motor vehicles and is driven by the motor vehicle engine and which is supplied with lubricant by the lubricant pump of the said engine, characterized in that the return-flow duct (10), into which the non-return valve (11) is inserted, leads from the crank chamber (9) of the compressor (3) back to the oil sump (7) of the motor vehicle engine (1).

## Revendications

1. Compresseur à piston pour fluides gazeux, par exemple d'air de freinage pour véhicules automobiles, comprenant une pompe à lubrifiant (5) qui refoule un lubrifiant, aspiré dans un réservoir extérieur (6, 7), et le refoule dans un circuit de lubrifiant (8) du compresseur (3), dans lequel il est prévu un conduit de retour (10) du lubrifiant qui mène de la chambre (9) du vilebrequin du compresseur (3) au réservoir (6, 7), et où il est prévu un clapet anti-retour automatique (11), intercalé dans le conduit de retour (10) qui renvoie en pente descendante au réservoir (6, 7) placé plus bas, clapet qui ferme le passage libre du conduit de retour (10) en direction de la chambre (9) du vilebrequin du compresseur (3), caractérisé en ce que le compresseur (3) est équipé d'un dispositif de régulation du débit et la chambre (9) du vilebrequin du compresseur (3) est hermétiquement fermée, à l'exception de l'arrivée et du départ du lubrifiant. 2. Compresseur à piston selon la revendication 1, caractérisé en ce que le conduit de retour (10) est formé par une ouverture (12) ménagée dans la paroi de la chambre (9) du vilebrequin du compresseur (3) et par un perçage d'écoulement (13), qui communique avec cette ouverture et qui est formé dans une partie (2) du moteur qui est solidaire du carter (15) du vilebrequin, le clapet anti-retour (11) étant constitué par une lamelle de clapet flexible (14) qui est fixée entre le carter (15) du vilebrequin et la partie (2) du moteur solidaire de ce carter, et qui commande l'ouverture (12) ménagée dans la paroi de la chambre (9) du vilebrequin.

3. Compresseur à piston selon la revendication 1 ou 2, qui constitue un compresseur d'air de freinage pour véhicules automobiles et est entraîné par le moteur du véhicule automobile et alimenté en lubrifiant par la pompe à lubrifiant de ce moteur, cractérisé en ce que le conduit de retour (10) dans lequel le clapet anti-retour (11) est intercalé renvoie de la chambre (9) du vilebrequin du compresseur (3) à la cuvette d'huile (7) du moteur (1) du véhicule automobile.
